# EUROPÄISCHE PATENTSCHRIFT

(11) **EP 0 306 800 B1**
(45) Veröffentlichungstag und Bekanntmachung des Hinweises auf die Patenterteilung: **03.02.1993**
(21) Anmeldenummer: 88114104.8
(22) Anmeldetag: 30.08.1988
(51) Int. Cl.: A47G 21/04

(54) **Besteckteil, insbesondere Löffel, für Einwegbenutzung**
Disposable piece of cutlery, in particular a spoon
Ustensile de table, en particulier cuillère, à utiliser une seule fois

(30) Priorität: 11.09.1987 DE 3730507
(43) Veröffentlichungstag der Anmeldung: 15.03.1989
(73) Patentinhaber: Scholzen, Werner, D-42760 Haan (DE)
(72) Erfinder: Scholzen, Werner, D-42760 Haan (DE)
(74) Vertreter: Stenger, Watzke & Ring Patentanwälte

(56) Entgegenhaltungen:
- BE-A- 893 968
- DE-A- 3 503 167
- DE-U- 7 523 870
- US-A- 3 428 460

## Beschreibung

Die Erfindung betrifft ein Besteckteil, insbesondere einen Löffel, für Eiwegbenutzung bestehend aus einem vorderen Arbeitsteil sowie aus einem daran angeformten, einen formstabilen Rahmen aufweisenden hinteren Stiel, in dem beidseits einer im Rahmen ausgebildeten Durchbrechung eine zumindest in Teilbereichen elastisch verformbare, bauchige Wandung zur Bildung einer Kammer zur Aufnahme einer Zutat ausgebildet ist, wobei die Kammer über einen innerhalb des Besteckteils verlaufenden Kanal mit einer im Nichtgebrauchszustand geschlossenen Austrittsöffnung im Bereich des Arbeitsteils in Verbindung steht.

Ein derartiges Besteckteil für Einwegbenutzung in Form eines Löffels ist aus der DE-PS 35 03 167 bekannt. Der bekannte Löffel ist ein Kunststoffspritzteil und besteht aus einer vorderen Löffelmulde, an der ein hinterer Löffelstiel angeformt ist. Dieser Löffelstiel ist mit einer Kammer zur Aufnahme einer Zutat ausgebildet, beispielsweise zur Aufnahme von Milch oder Zucker für ein Getränk. Damit die Kammer die Zutat abgeben kann, geht von der Kammer ein innerhalb des Kunststoffmaterials des Löffels verlaufender Kanal aus, der im Übergangsbereich zwischen der Löffelmulde und dem Löffelstiel in einer Austrittsöffnung mündet. Diese Austrittsöffnung ist im Nichtgebrauchszustand geschlossen und kann bei Bedarf geöffnet werden, so daß im Bereich der Löffelmulde beispielsweise die Milch oder der Zucker austritt und dem Getränk zugegeben werden kann.

Da der bekannte Löffel für Einwegbenutzung nur eine einzige Kammer aufweist, kann darin auch nur eine einzige Zutat gespeichert und bei Bedarf abgegeben werden. So ist es beispielsweise nur möglich, entweder Milch oder Zucker im Löffelstiel zu speichern, nicht jedoch beides, obwohl beides gewünscht werden kann, so daß eine Zutat separat aufbewahrt und abgegeben werden muß, was mit einem erhöhten Aufwand verbunden ist.

Aus der BE-A 893 968 ist ferner eine Verpackung für Getränkezutaten bekannt, die aus einem Kunststofformteil mit drei im vorderen Bereich ausgebildeten Vertiefungen zur Aufnahme dreier Zutaten und einem Griff ausgebildet ist. Nachteil dieser vorbekannten Verpackung ist es, daß dieser Gegenstand nicht dazu geeignet ist, gleichzeitig zur Bevorratung von Zutaten und zur Benutzung als Besteckteil verwendbar zu sein.

Ferner ist aus der US-A 3 428 460 eine Verpackung für Zutaten bekannt, die zugleich als Rührstab dient. Diese aus einem Kunststofformteil bestehende Verpackung hat Vertiefungen zur Aufnahme unterschiedlicher Zutaten, die durch eine gemeinsame Abziehfolie abgedeckt sind. Bei dieser vorbekannten Verpackung ist es ebenfalls nachteilig, daß sie nicht als Besteckteil verwendbar ist. Darüber hinaus ist es nachteilig, daß alle drei Zutaten nur gemeinsam entnommen werden können.

Ausgehend von diesem Stand der Technik liegt der Erfindung die **Aufgabe** zugrunde, das aus der DE-A 35 03 167 bekannte Besteckteil für Einwegbenutzung dahingehend weiterzuentwickeln, daß mehrere Zutaten getrennt voneinander im Stiel bevorratet werden können, ohne daß darunter die Stabilität des Stiels leidet.

Zur **Lösung** dieser Aufgabenstellung wird vorgeschlagen, daß im Stiel insgesamt drei Kammern zur Aufnahme unterschiedlicher Zutaten ausgebildet sind, wobei der Stiel einen flächigen Rahmen aufweist, in dem den jeweiligen Kammern zugeordnete Durchbrechungen ausgebildet sind, an denen beidseitig zur Bildung der Kammern jeweils bauchige Wendungen angeformt sind, die zumindest in Teilbereichen elastisch verformbar sind, wobei am hinteren Ende des Stieles zwei Kammern in Längsrichtung des Stieles nebeneinander verlaufend angeordnet sind und sich zum vorderen Ende des Stieles hin erstrecken und wobei am vorderen Ende des Stieles zwischen der ersten und der zweiten Kammer die dritte Kammer parallel zu den beiden ersten Kammern angeordnet ist, wobei die erste und die zweite Kammer in diesem Bereich im Querschnitt jeweils verjüngt sind und daß die Kammern über voneinander getrennte Kanäle jeweils mit einer Austrittsöffnung für jede der Kammern in Verbindung stehen, die jeweils durch Abreißlaschen verschlossen sind.

Ein nach dieser technischen Lehre ausgebildetes Besteckteil hat den Vorteil, daß im Stiel mehrere, insbesondere zwei oder drei Zutaten in entsprechenden Kammern auf Vorrat gehalten und bei Bedarf entsprechend abgegeben werden können. Da die Kammern jeweils mit einer eigenen Austrittsöffnung versehen sind, können die Zutaten getrennt voneinander abgegeben werden, indem die entsprechende Austrittsöffnung geöffnet wird. Wenn ein Benutzer eine Zutat überhaupt nicht wünscht, kann er die entsprechende Kammer geschlossen halten und sich mit den anderen Zutaten in den restlichen Kammern begnügen. So kann beispielsweise ein Löffel aus drei Kammern bestehen, wobei die erste Kammer ein Tee- oder Kaffeekonzentrat, die zweite Kammer Kondensmilch und die dritte Kammer ein Zuckerkonzentrat enthält. Ein derartiger Löffel eignet sich beispielsweise sehr gut für Tee- und Kaffeeautomaten, da lediglich heißes Wasser sowie der erfindungsgemäße Löffel abgegeben werden muß. Der Benutzer kann dann zunächst dem heißen Wasser aus dem Löffelstiel das Tee- oder Kaffeekonzentrat zugeben und anschließend je nach Bedarf Kondensmilch und/oder das Zuckerkonzentrat. Dies erweist sich insofern von Vorteil, als bei derartigen Getränkeautomaten auf diese Weise die sehr strengen Hygienevorschriften sehr leicht zu erfüllen sind, was insbesondere im Hinblick auf die Kondensmilch zutrifft, da bei dieser bisher immer wieder Hygieneprobleme auftraten. Im Löffelstiel ist demgegenüber die Kondensmilch für lange Zeit haltbar, ohne irgendwelche Beeinträchtigungen befürchten zu müssen. Darüber hinaus eignet sich der Löffel mit mehreren Kammern bei der Verpflegung von Gästen in Flugzeugen, beispielsweise beim Servieren von Tee oder Kaffee. Auch für den Campingurlaub ist er bestens geeignet.

Die Austrittsöffnungen sind jeweils durch Abreißlaschen verschlossen. Derartige Abreißlaschen können nach dem Befüllen der Kammern mit den Zutaten auf einfache Weise angebracht und die Austrittsöffnungen dadurch verschlossen werden. Bei Bedarf können sie dann zur wahlweisen Entnahme der Zutaten einzeln entfernt werden, so daß ein schneller und unproblematischer Zugriff zu den Kammerinhalten im Stiel möglich ist. Der Stiel besteht aus einem flächigen, formstabilen Rahmen, in dem den jeweiligen Kammern zugeordnete Durchbrechungen ausgebildet sind, an denen beiderseitig des Rahmens zur Bildung der Kammern jeweils bauchige Wandungen angeformt sind, die zumindest in Teilbereichen elastisch verformbar sind. Der Rahmen gibt dem Stiel die notwendige innere Stabilität, während die durch die bauchigen Wandungen gebildeten Kammern jeweils sehr große Mengen an Zutaten aufnehmen können. Der Rahmen nimmt dabei im Vergleich zu den Kammern nur sehr wenig Platz ein, so daß der größte Teil des Stieles für die Aufnahmen der Zutaten zur Verfügung steht. Durch die elastische Verformbarkeit dieser bauchigen Wandungen kann auf einfache Weise die entsprechende Zutat aus der jeweiligen Kammer hinausgedrückt werden.

Die gleichen Vorteile werden mit einer zweiten Ausführung des erfindungsgemäßen Besteckteils erzielt. Bei dieser zweiten Ausführungsform ist vorgesehen, daß im Stiel insgesamt drei Kammern zur Aufnahme unterschiedlicher Zutaten ausgebildet sind, wobei der Stiel einen flächigen Rahmen aufweist, in dem den jeweiligen Kammern zugeordnete Durchbrechungen ausgebildet sind, an denen beidseitig zur Bildung der Kammern jeweils bauchige Wendungen angeformt sind, die zumindest in Teilbereichen elastisch verformbar sind, wobei am hinteren Ende des Stieles über dessen gesamte Breite eine erste Kammer angeordnet ist, die zum vorderen Ende des Stiels hin in dessen Mitte verlaufend in ihrem Querschnitt verjüngt ist, wobei in diesem verjüngten Bereich der ersten Kammer zu beiden Seiten jeweils die zweite und die dritte Kammer angeordnet ist und wobei die Kammern über voneinander getrennte Kanäle jeweils mit einer Austrittsöffnung für jede der Kammern in Verbindung stehen, die jeweils durch Abreißlaschen verschlossen sind.

Schließlich wird mit der Erfindung eine dritte Ausführungsform des erfindungsgemäßen Besteckteils vorgeschlagen, welche ebenfalls die genannten Vorteil aufweist. Bei der dritten Ausführungsform des Besteckteils ist vorgesehen, daß im Stiel drei Kammern zur Aufnahme unterschiedlicher Zutaten ausgebildet sind, wobei der Stiel einen flächigen Rahmen aufweist, in dem den jeweiligen Kammern zugeordnete Durchbrechungen ausgebildet sind, an denen beidseitig zur Bildung der Kammern jeweils bauchige Wendungen angeformt sind, die zumindest in Teilbereichen elastisch verformbar sind, wobei ausgehend vom hinteren Ende zum vorderen Ende des Stieles in die drei Kammern gestaffelt und nacheinander angeordnet sind, wobei am vorderen Ende des Stieles die Kammern nebeneinander verlaufen und die Kammern über voneinander getrennte Kanäle jeweils mit einer Austrittsöffnung für jede der Kammern in Verbindung stehen, die jeweils durch Abreißlaschen verschlossen sind.

Die verschiedenen Kammereinteilungen der drei Ausführungsformen ermöglichen einerseits die Gestaltung von unterschiedlichen Kammergrößen entsprechend der Menge der zuzugebenden Zutaten und gestatten es andererseits, daß die Zutaten auf optimale Weise aus ihren entsprechenden Kammern hinausgedrückt werden können.

Weitere Einzelheiten und Vorteile ergeben sich aus der nachfolgenden Beschreibung der zugehörigen Zeichnungen, in denen drei Ausführungsformen eines erfindungsgemäßen Besteckteils in Form eines Löffels für Einwegbenutzung schematisch dargestellt sind. In den Zeichnungen zeigt:
- Fig. 1: eine Draufsicht auf eine erste Ausführungsform;
- Fig. 2: eine Seitenansicht der Ausführungsform gemäß Fig. 1;
- Fig. 3: eine Ansicht von vorne;
- Fig. 4: eine Ansicht von hinten;
- Fig. 5: einen Schnitt entlang der Linie A-B in Fig. 1 in vergrößertem Maßstab;
- Fig. 6: einen Schnitt entlang der Linie C-D in Fig. 1, ebenfalls in vergrößertem Maßstab;
- Fig. 7: eine Draufsicht auf eine zweite Ausführungsform;
- Fig. 8: eine Seitenansicht der Ausführungsform gemäß Fig. 7;
- Fig. 9: eine Ansicht von vorne;
- Fig. 10: eine Ansicht von hinten;
- Fig. 11: einen Schnitt entlang der Linie A-B in Fig. 7 in vergrößertem Maßstab;
- Fig. 12: einen Schnitt entlang der Linie C-D in Fig. 7, ebenfalls in vergrößertem Maßstab;
- Fig. 13: eine Draufsicht auf eine dritte Ausführungsform;
- Fig. 14: eine Seitenansicht der Ausführungsform gemäß Fig. 13;
- Fig. 15: eine Ansicht von vorne;
- Fig. 16: eine Ansicht von hinten;
- Fig. 17: einen Schnitt entlang der Linie A-B in Fig. 13 in vergrößertem Maßstab;
- Fig. 18: einen Schnitt entlang der Linie C-D in Fig. 13, ebenfalls in vergrößertem Maßstab;
- Fig. 19: einen Schnitt entlang der Linie E-F in Fig. 13, ebenfalls in vergrößertem Maßstab.

In den Fig. 1 bis 6 ist eine erste Ausführungsform, in den Fig. 7 bis 12 eine zweite Ausführungsform und in den Fig. 13 bis 19 schließlich eine dritte Ausführungsform eines Einweglöffels dargestellt, die sich jeweils nur durch unterschiedliche Kammereinteilungen voneinander unterscheiden, im grundsätzlichen Aufbau jedoch gleich sind.

So bestehen die Einweglöffel jeweils aus einem Kunststoffspritzteil mit einer vorderen Löffelmulde 1 und einem daran angeformten hinteren Stiel 2. Wie insbesondere in den Schnittdarstellungen der verschiedenen Ausführungsformen zu erkennen ist, sind in diesem Stiel 2 jeweils drei Kammern 3a,3b,3c zur Aufnahme unterschiedlicher Zutaten ausgebildet. Derartige Zutaten können beispielsweise ein Tee- oder Kaffeekonzentrat, Kondensmilch sowie ein Zuckerkonzentrat sein, die zur Herstellung von Tee oder Kaffee je nach Bedarf benötigt werden.

Wie ebenfalls in den Schnittdarstellungen zu erkennen ist, besteht der Stiel 2 aus einem flächigen und relativ formstabilen Rahmen 4, der dem Stiel 2 die notwendige Steifigkeit verleiht. In diesem Rahmen 4 sind Durchbrechungen 5a,5b,5c ausgebildet, die entsprechenden Kammern 3a,3b,3c zugeordnet sind. Beidseits dieses flächigen Rahmens 4 sind jeweils zur Bildung der Kammern 3a,3b,3c Wandungen 6a,6b,6c aus einem flexiblen Material angeformt. Diese Wandungen 6a,6b,6c definieren die Kammern 3a,3b,3c zur Aufnahme der entsprechenden Zutaten.

Von den Kammern 3a,3b,3c gehen Kanäle 7a,7b,7c aus, die im Bereich des Überganges vom Stiel 2 in die Löffelmulde 1 in Austrittsöffnungen 8a,8b,8c münden. Diese Austrittsöffnungen 8a,8b,8c sind jeweils durch eine Abreißlasche 9a,9b,9c verschlossen, so daß die in den Kammern 3a,3b,3c bevorrateten Zutaten nicht auslaufen können. Bei Bedarf können diese Abreißlaschen 9a,9b,9c zur wahlweisen Entnahme der entsprechenden Zutaten entfernt und die Zutaten getrennt voneinander aus ihren Kammern 3a,3b,3c hinausgedrückt werden, indem die entsprechenden Wendungen 6a,6b,6c entsprechend einer Tube zusammengedrückt werden.

Die Austrittsöffnungen 8a,8b,8c können dabei zugleich auch als Füllöffnungen für ein maschinelles Befüllen der Kammern 3a,3b,3c dienen, indem entsprechende Füllstutzen hineingesteckt werden.

Bei der in den Fig. 1 bis 6 dargestellten Ausführungsform des Einweglöffels sind am hinteren Ende des Stieles 2 die beiden Kammern 3a,3b parallel zueinander verlaufend angeordnet, während im vorderen Bereich des Stieles 2 die dritte Kammer 3c zwischen den ersten beiden Kammern 3a,3b angeordnet ist, die zu diesem Zweck in ihren Querschnitten jeweils verjüngt sind. Dabei kann die Kammer 3a für die Aufnahme eines Tee- oder Kaffeekonzentrats, die Kammer 3b für die Aufnahme der Kondensmilch und die Kammer 3c schließlich für die Aufnahme des Zuckerkonzentrats dienen.

Die in den Fig. 7 bis 12 dargestellte zweite Ausführungsform besitzt am hinteren Ende des Stieles 2 eine Kammer 3a, die sich über die gesamte Breite des Stieles 2 erstreckt. Diese Kammer 3a verjüngt sich in ihrem Querschnitt zur Löffelmulde 1 hin, so daß zu beiden Seiten jeweils Platz genug ist für die zweite Kammer 3b sowie für die dritte Kammer 3c. Die hintere Kammer 3a kann dabei beispielsweise zur Aufnahme des Tee- oder Kaffeekonzentrats, die Kammer 3b zur Aufnahme des Zuckerkonzentrats und die Kammer 3c zur Aufnahme der Kondensmilch dienen.

In der in den Fig. 13 bis 19 dargestellten dritten Ausführungsform schließlich sind die drei Kammern 3a,3b,3c nacheinander angeordnet, wobei sie schließlich im Bereich der Austrittsöffnungen 8a,8b,8c parallel zueinander verlaufen.

### Bezugszeichenliste

- 1: Löffelmulde
- 2: Stiel
- 3a: Kammer
- 3b: Kammer
- 3c: Kammer
- 4: Rahmen
- 5a: Durchbrechung
- 5b: Durchbrechung
- 5c: Durchbrechung
- 6a: Wandung
- 6b: Wandung
- 6c: Wandung
- 7a: Kanal
- 7b: Kanal
- 7c: Kanal
- 8a: Austrittsöffnung
- 8b: Austrittsöffnung
- 8c: Austrittsöffnung
- 9a: Abreißlasche
- 9b: Abreißlasche
- 9c: Abreißlasche

## Patentansprüche

1. Besteckteil, insbesondere Löffel, für Einwegbenutzung bestehend aus einem vorderen Arbeitsteil sowie aus einem daran angeformten, einen formstabilen Rahmen (4) aufweisenden hinteren Stiel (2), in dem beidseits einer im Rahmen (4) ausgebildeten Durchbrechung (5a,5b,5c) eine zumindest in Teilbereichen elastisch verformbare, bauchige Wandung (6a,6b,6c) zur Bildung einer Kammer (3a,3b,3c) zur Aufnahme einer Zutat ausgebildet ist, wobei die Kammer (3a,3b,3c) über einen innerhalb des Besteckteils verlaufenden Kanal (7a,7b,7c) mit einer im Nichtgebrauchszustand geschlossenen Austrittsöffnung (8a,8b,8c) im Bereich des Arbeitsteils in Verbindung steht,
**dadurch gekennzeichnet**,
daß im Stiel (2) insgesamt drei Kammern (3a,3b,3c) zur Aufnahme unterschiedlicher Zutaten ausgebildet sind, wobei der Stiel (2) einen flächigen Rahmen (4) aufweist, in dem den jeweiligen Kammern (3a,3b,3c) zugeordnete Durchbrechungen (5a,5b,5c) ausgebildet sind, an denen beidseitig zur Bildung der Kammern (3a,3b,3c) jeweils bauchige Wandungen (6a, 6b,6c) angeformt sind, die zumindest in Teilbereichen elastisch verformbar sind,
wobei am hinteren Ende des Stieles (2) zwei Kammern (3a,3b) in Längsrichtung des Stieles (2) nebeneinander verlaufend angeordnet sind und sich zum vorderen Ende des Stieles (2) hin erstrecken und wobei am vorderen Ende des Stieles (2) zwischen der ersten und der zweiten Kammer (3a,3b) die dritte Kammer (3c) parallel zu den beiden ersten Kammern (3a,3b) angeordnet ist, wobei die erste und die zweite Kammer (3a,3b) in diesem Bereich im Querschnitt jeweils verjüngt ist und
daß die Kammern (3a,3b,3c) über voneinander getrennte Kanäle (7a,7b,7c) jeweils mit einer Austrittsöffnung (8a,8b,8c) für jede der Kammern (3a,3b,3c) in Verbindung stehen, die jeweils durch Abreißlaschen (9a,9b,9c) verschlossen sind.

2. Besteckteil, insbesondere Löffel, für Einwegbenutzung bestehend aus einem vorderen Arbeitsteil sowie aus einem daran angeformten, einen formstabilen Rahmen (4) aufweisenden hinteren Stiel (2), in dem beidseits einer im Rahmen (4) ausgebildeten Durchbrechung (5a,5b,5c) eine zumindest in Teilbereichen elastisch verformbare, bauchige Wandung (6a,6b,6c) zur Bildung einer Kammer (3a,3b,3c) zur Aufnahme einer Zutat ausgebildet ist, wobei die Kammern (3a,3b,3c) über einen innerhalb des Besteckteils verlaufenden Kanal (7a,7b,7c) mit einer im Nichtgebrauchszustand geschlossenen Austrittsöffnung (8a,8b,8c) im Bereich des Arbeitsteil in Verbindung steht,
**dadurch gekennzeichnet**,
daß im Stiel (2) insgesamt drei Kammern (3a,3b,3c) zur Aufnahme unterschiedlicher Zutaten ausgebildet sind, wobei der Stiel (2) einen flächigen Rahmen (4) aufweist, in dem den jeweiligen Kammern (3a,3b,3c) zugeordnete Durchbrechungen (5a,5b,5c) ausgebildet sind, an denen beidseitig zur Bildung der Kammern (3a,3b,3c) jeweils bauchige Wandungen (6a,6b,6c) angeformt sind, die zumindest in Teilbereichen elastisch verformbar sind, wobei am hinteren Ende des Stieles (2) über dessen gesamte Breite eine erste Kammer (3a) angeordnet ist, die zum vorderen Ende des Stiels (2) hin in dessen Mitte verlaufend in ihrem Querschnitt verjüngt ist, wobei in diesem verjüngten Bereich der ersten Kammer (3a) zu beiden Seiten jeweils die zweite und die dritte Kammer (3b,3c) angeordnet ist und
daß die Kammern (3a,3b,3c) über voneinander getrennte Kanäle (7a,7b,7c) jeweils mit einer Austrittsöffnung (8a,8b,8c) für jede der Kammern (3a,3b,3c) in Verbindung stehen, die jeweils durch Abreißlaschen (9a,9b,9c) verschlossen sind.

3. Besteckteil, insbesondere Löffel, für Einwegbentzung bestehend aus einem vorderen Arbeitsteil sowie aus einem daran angeformten, einen formstabilen Rahmen (4) aufweisenden hinteren Stiel (2), in dem beidseits einer im Rahmen (4) ausgebildeten Durchbrechung (5a,5b,5c) eine zumindest in Teilbereichen elastisch verformbare, bauchige Wandung (6a,6b,6c) zur Bildung einer Kammer (3a,3b,3c) zur Aufnahme einer Zutat ausgebildet ist, wobei die Kammern (3a,3b,3c) über einen innerhalb des Besteckteil verlaufenden Kanal (7a,7b,7c) mit einer im Nichtgebrauchszustand geschlossenen Auftrittsöffnung (8a,8b,8c) im Bereich des Arbeitsteils in Verbindung steht,
**dadurch gekennzeichnet**,
daß im Stiel (2) drei Kammern (3a,3b,3c) zur Aufnahme unterschiedlicher Zutaten ausgebildet sind, wobei der Stiel (2) einen flächigen Rahmen (4) aufweist, in dem den jeweiligen Kammern (3a,3b,3c) zugeordnete Durchbrechungen (5a, 5b,5c) ausgebildet sind, an denen beidseitig zur Bildung der Kammern (3a,3b,3c) jeweils bauchige Wandungen (6a,6b, 6c) angeformt sind, die zumindest in Teilbereichen elastisch verformbar sind, wobei ausgehend vom hinteren Ende zum vorderen Ende des Stieles (2) hin die drei Kammern (3a,3b,3c) gestaffelt und nacheinander angeordnet sind, wobei am vorderen Ende des Stieles (2) die Kammern (3a,3b,3c) nebeneinander verlaufen und daß die Kammern (3a,3b,3c) über voneinander getrennte Kanäle (7a,7b,7c) jeweils mit einer Austrittsöffnung (8a,8b,8c) für jede der Kammern (3a,3b,3c) in Verbindung stehen, die jeweils durch Abreißlaschen (9a,9b,9c) verschlossen sind.

## Claims

1. Disposable cutlery item, in particular spoon, consisting of a front working part and of a rear handle (2) which is moulded onto it and has a dimensionally stable frame (4) and in which, on both sides of a perforation (5a, 5b, 5c) made in the frame (4), a bellied wall (6a, 6b, 6c), elastically deformable at least in part-regions, is constructed in order to form a chamber (3a, 3b, 3c) for receiving an ingredient, the chamber (3a, 3b, 3c) being connected via a channel (7a, 7b, 7c) running inside the cutlery item to an outlet opening (8a, 8b, 8c), which is closed when not in use, in the region of the working part, characterised in that, in all, three chambers (3a, 3b, 3c) for receiving different ingredients are constructed in the handle (2), the handle (2) having a plane frame (4) in which perforations (5a, 5b, 5c) assigned to the respective chambers (3a, 3b, 3c) are constructed, onto which perforations respective bellied walls (6a, 6b, 6c), which are elastically deformable at least in part-regions, are moulded on both sides in order to form the chambers (3a, 3b, 3c), two chambers (3a, 3b) being arranged at the rear end of the handle (2) in such a manner as to run beside one another in the longitudinal direction of the handle (2) and extending towards the front end of the handle (2), the third chamber (3c) being arranged at the front end of the handle (2) between the first and the second chamber (3a, 3b) in such a manner as to be parallel to the first two chambers (3a, 3b), the first and the second chamber (3a, 3b) in each case tapering in cross-section in this region, and in that the chambers (3a, 3b, 3c) are connected via channels (7a, 7b, 7c), which are separated from one another, to a respective outlet opening (8a, 8b, 8c) for each of the chambers (3a, 3b, 3c), which are sealed by respective tear-off tabs (9a, 9b, 9c).

2. Disposable cutlery item, in particular spoon, consisting of a front working part and of a rear handle (2) which is moulded onto it and has a dimensionally stable frame (4) and in which, on both sides of a perforation (5a, 5b, 5c) made in the frame (4), a bellied wall (6a, 6b, 6c), elastically deformable at least in part-regions, is constructed in order to form a chamber (3a, 3b, 3c) for receiving an ingredient, the chamber (3a, 3b, 3c) being connected via a channel (7a, 7b, 7c) running inside the cutlery item to an outlet opening (8a, 8b, 8c), which is closed when not in use, in the region of the working part, characterised in that, in all, three chambers (3a, 3b, 3c) for receiving different ingredients are constructed in the handle (2), the handle (2) having a plane frame (4) in which perforations (5a, 5b, 5c) assigned to the respective chambers (3a, 3b, 3c) are constructed, onto which perforations respective bellied walls (6a, 6b, 6c), which are elastically deformable at least in part-regions, are moulded on both sides in order to form the chambers (3a, 3b, 3c), a first chamber (3a) being arranged at the rear end of the handle (2) over its entire width, which chamber is tapered in its cross-section towards the front end of the handle (2), running in the middle of the latter, the second and the third chamber (3b, 3c) being arranged in this tapered region of the first chamber (3a) on both sides respectively, and in that the chambers (3a, 3b, 3c) are connected via channels (7a, 7b, 7c), which are separated from one another, to a respective outlet opening (8a, 8b, 8c) for each of the chambers (3a, 3b, 3c), which are sealed by respective tear-off tabs (9a, 9b, 9c).

3. Disposable cutlery item, in particular spoon, consisting of a front working part and of a rear handle (2) which is moulded onto it and has a dimensionally stable frame (4) and in which, on both sides of a perforation (5a, 5b, 5c) made in the frame (4), a bellied wall (6a, 6b, 6c), elastically deformable at least in part-regions, is constructed in order to form a chamber (3a, 3b, 3c) for receiving an ingredient, the chamber (3a, 3b, 3c) being connected via a channel (7a, 7b, 7c) running inside the cutlery item to an outlet opening (8a, 8b, 8c), which is closed when not in use, in the region of the working part, characterised in that, three chambers (3a, 3b, 3c) for receiving different ingredients are constructed in the handle (2), the handle (2) having a plane frame (4) in which perforations (5a, 5b, 5c) assigned to the respective chambers (3a, 3b, 3c) are constructed, onto which perforations respective bellied walls (6a, 6b, 6c), which are elastically deformable at least in part-regions, are moulded on both sides in order to form the chambers (3a, 3b, 3c), the three chambers (3a, 3b, 3c) being staggered and arranged one after the other, starting from the rear end towards the front end of the handle (2), the chambers (3a, 3b, 3c) rnning beside one another at the front end of the handle (2), and in that the chambers (3a, 3b, 3c) are connected via channels (7a, 7b, 7c), which are separated from one another, to a respective outlet opening (8a, 8b, 8c) for each of the chambers (3a, 3b, 3c), which are sealed by respective tear-off tabs (9a, 9b, 9c).

## Revendications

1. Pièce de couvert de table, notamment cuillère à usage unique, constituée à'une partie de travail avant ainsi que d'un manche arrière (2) venu de moulage avec cette partie, comportant un cadre (4) de forme rigide, et dans lequel, de part et d'autre d'un évidement (5a, 5b, 5c) formé dans le cadre (4), est réalisée une paroi bombée (6a, 6b, 6c) déformable élastiquement tout au moins dans certaines zones, en vue de former un compartiment (3a, 3b, 3c) pour recevoir un ingrédient, le compartiment (3a, 3b, 3c) étant en communication, par l'intermédiaire d'un canal (7a, 7b, 7c) s'étendant à l'intérieur de la pièce de couvert, avec une ouverture de sortie (8a, 8b, 8c) fermée dans l'état de non utilisation et réalisée dans la zone de la partie de travail,
caractérisée
en ce que dans le manche (2) sont réalisées au total trois compartiments (3a, 3b, 3c) pour recevoir des ingrédients différents, le manche (2) présentant un cadre plan (4) dans lequel sont réalisés des évidements (5a, 5b, 5c) qui sont respectivement associés aux compartiments (3a, 3b, 3c), et de part et d'autre desquels sont venues par moulage des parois bombées respectives (6a, 6b, 6c) déformables élastiquement tout au moins dans certaines zones et destinées à former les compartiments (3a, 3b, 3c),
en ce qu'à l'extrémité arrière du manche (2) sont agencés deux compartiments (3a, 3b) s'étendant côte à côte en direction longitudinale du manche (2) et en direction de l'extrémité avant du manche (2), le troisième compartiment (3c) étant agencé à l'extrémité avant du manche (2), entre le premier et le second compartiment (3a, 3b) et parallèlement aux deux premiers compartiments, le premier compartiment et le second compartiment (3a, 3b) étant chacun rétréci en section transversale dans cette zone, et
en ce que les compartiments (3a, 3b, 3c) sont en communication, respectivement par l'intermédiaire de canaux séparés (7a, 7b, 7c), avec une ouverture de sortie (8a, 8b, 8c) pour chacun des compartiments (3a, 3b, 3c), fermée chacune par une languette à arracher (9a, 9b, 9c).

2. Pièce de couvert de table, notamment cuillère à usage unique, constituée d'une partie de travail avant ainsi que d'un manche arrière (2) venu de moulage avec cette partie, comportant un cadre (4) de forme rigide, et dans lequel, de part et d'autre d'un évidement (5a, 5b, 5c) formé dans le cadre (4), est réalisée une paroi bombée (6a, 6b, 6c) déformable élastiquement tout au moins dans certaines zones, en vue de former un compartiment (3a, 3b, 3c) pour recevoir un ingrédient, le compartiment (3a, 3b, 3c) étant en communication, par l'intermédiaire d'un canal (7a, 7b, 7c) s'étendant à l'intérieur de la pièce de couvert, avec une ouverture de sortie (8a, 8b, 8c) fermée dans l'état de non utilisation et réalisée dans la zone de la partie de travail,
caractérisée
en ce que dans le manche (2) sont réalisées au total trois compartiments (3a, 3b, 3c) pour recevoir des ingrédients différents, le manche (2) présentant un cadre plan (4) dans lequel sont réalisés des évidements (5a, 5b, 5c) qui sont respectivement associés aux compartiments (3a, 3b, 3c), et de part et d'autre desquels sont venues par moulage des parois bombées respectives (6a, 6b, 6c) déformables élastiquement tout au moins dans certaines zones et destinées à former les compartiments (3a, 3b, 3c), en ce qu'a l'extrémité arrière du manche (2), sur la totalité de sa largeur, est agencé un premier compartiment (3a) qui se rétrécit en section transversale, en direction de l'avant du manche (2) et en s'étendant au centre de celui-ci, le second et le troisième compartiments (3b, 3c) étant agencés respectivement de part et d'autre de cette zone rétrécie du premier compartiment (3a), et
en ce que les compartiments (3a, 3b, 3c) sont en communication, respectivement par l'intermédiaire de canaux séparés (7a, 7b, 7c), avec une ouverture de sortie (8a, 8b, 8c) pour chacun des compartiments (3a, 3b, 3c), fermée chacune par une languette à arracher (9a, 9b, 9c).

3. Pièce de couvert de table, notamment cuillère à usage unique, constituée d'une partie de travail avant ainsi que d'un manche arrière (2) venu de moulage avec cette partie, comportant un cadre (4) de forme rigide, et dans lequel, de part et d'autre d'un évidement (5a, 5b, 5c) formé dans le cadre (4), est réalisée une paroi bombée (6a, 6b, 6c) déformable élastiquement tout au moins dans certaines zones, en vue de former un compartiment (3a, 3b, 3c) pour recevoir un ingrédient, le compartiment (3a, 3b, 3c) étant en communication, par l'intermédiaire d'un canal (7a, 7b, 7c) s'étendent à l'intérieur de la pièce de couvert, avec une ouverture de sortie (8a, 8b, 8c) fermée dans l'état de non utilisation et réalisée dans la zone de la partie de travail,
caractérisée
en ce que dans le manche (2) sont réalisées trois compartiments (3a, 3b, 3c) pour recevoir des ingrédients différents, le manche (2) présentant un cadre plan (4) dans lequel sont réalisés des évidements (5a, 5b, 5c) qui sont respectivement associés aux compartiments (3a, 3b, 3c), et de part et d'autre desquels sont venues par moulage des parois bombées respectives (6a, 6b, 6c) déformables élastiquement tout au moins dans certaines zones et destinées à former les compartiments (3a, 3b, 3c), en ce qu'à partir de l'extrémité arrière et en direction de l'extrémité avant du manche (2), sont agencés en gradins, trois compartiments (3a, 3b, 3c) qui se succèdent, les compartiments (3a, 3b, 3c) s'étendant côte à côte à l'avant du manche (2), et en ce que les compartiments (3a, 3b, 3c) sont en communication, respectivement par l'intermédiaire de canaux séparés (7a, 7b, 7c), avec une ouverture de sortie (8a, 8b, 8c) pour chacun des compartiments (3a, 3b, 3c), fermée chacune par une languette à arracher (9a, 9b, 9c).
